# EUROPÄISCHE PATENTSCHRIFT

(11) **EP 0 058 349 B1**
(45) Veröffentlichungstag und Bekanntmachung des Hinweises auf die Patenterteilung: **14.08.1985**
(21) Anmeldenummer: 82100789.5
(22) Anmeldetag: 04.02.1982
(51) Int. Cl.: B25B 7/04, B25B 7/22, B26B 13/00

(54) **Werkzeug zum Verformen, Drücken oder zur Durchführung anderer Arbeitsgänge unter Anwendung von Druck**
Tool for deforming, pressing or executing other operations by applying pressure
Outil pour déformer, presser ou pour exécuter d'autres opérations sous l'application de pression

(30) Priorität: 13.02.1981 DE 3105262
(43) Veröffentlichungstag der Anmeldung: 25.08.1982
(73) Patentinhaber: Bessey & Sohn GmbH. & Co., D-7000 Stuttgart 61 (DE)
(72) Erfinder: Klimach, Horst, Ing. grad., D-7056 Weinstadt 4-Schnait (DE)
(74) Vertreter: Hoeger, Stellrecht & Partner

## Beschreibung

Die Erfindung betrifft ein Werkzeug mit einer Tragschiene und zwei zum Erfassen eines Werkstücks vorgesehenen Werkzeugbacken, die zusammen mit der Tragschiene in einer gemeinsamen Ebene liegen und von denen eine erste Werkzeugbacke mittels einer Führungsöffnung längs der Tragschiene verschiebbar und an letzterer durch Verkanten festlegbar ist, während die zweite Werkzeugbacke mittels einer Betätigungsvorrichtung im Wechsel auf die erste Werkzeugbacke zu vor- und zurückbewegbar ist.

Bekannte Werkzeuge dieser Art (siehe z.B. DE-M 7900077) sind sämtlich als Spannvorrichtungen ausgebildet und dienen ausschliesslich zum Festhalten eines Werkstücks - durch die Vor- und Zurückbewegung der zweiten Werkzeugbacke wird das Werkstück zwischen den beiden Werkzeugbacken eingespannt bzw. durch diese freigegeben.

Der Erfindung liegt die Aufgabe zugrunde, ein Werkzeug zu schaffen, das für eine Vielzahl verschiedener Arbeitsoperationen, wie beispielsweise Verformen, Drücken, Schneiden bzw. Abscheren oder Lochen, nutzbar ist.

Ausgehend von einem Werkzeug der eingangs erwähnten Art wird diese Aufgabe erfindungsgemäss dadurch gelöst, dass zum sukzessiven Bearbeiten von Werkstücken in aufeinanderfolgenden Arbeitsschritten mindestens eine der Werkzeugbacken mit einem Bearbeitungselement versehen ist und an der ersten Werkzeugbacke angreifende, selbsttätige Nachstellmittel zum Verschieben der ersten Werkzeugbacke in Richtung auf die zweite Werkzeugbacke beim Rückhub der letzteren vorgesehen sind.

Mit diesem Werkzeug lässt sich eine Werkstückbearbeitung sukzessive ausführen, indem nach jeder erfolgten Vorstellung der durch die Betätigungsvorrichtung verschieb- oder verschwenkbaren Werkzeugbacke in Richtung der anderen Werkzeugbacke die verstellte Werkzeugbacke wiederum um den gleichen Betrag zurückbewegt wird, so dass die an der Tragschiene verschiebbar und verkantbar angeordnete Werkzeugbacke um den Betrag des Rückstellweges der anderen Werkzeugbacke entlang der Tragschiene verstellt werden kann. Das zwischen den Werkzeugbacken gehaltene Werkstück wird somit nach jeder Arbeitsbewegung der einen Werkzeugbacke um einen der Arbeitsbewegung entsprechenden Betrag in Richtung dieser Werkzeugbacke bewegt, so dass bei erneuter Betätigung der Betätigungsvorrichtung die durch diese betätigte Werkzeugbacke bei ihrer Bewegung in Richtung der sich dadurch von neuem an der Tragschiene verkantenden Werkzeugbacke am Werkstück erneut Arbeit zu leisten vermag.

Die Zustellung der an der Tragschiene geführten Werkzeugbacke in Richtung der anderen, durch die Betätigungsvorrichtung betätigbaren Werkzeugbacke nach jeder erfolgten Rückstellung derselben in ihre Ausgangslage kann beispielsweise unter dem Eigengewicht der verschiebbaren Werkzeugbacke erfolgen, wozu es dann notwendig ist, das Werkzeug so zu halten, dass sich die Tragschiene in einer im wesentlichen lotrechten Lage befindet. Eine lageunabhängige Zustellung lässt sich vorteilhaft durch einen Kraftspeicher bewerkstelligen, der ständigen versucht, die entlang der Tragschiene verschiebbare Werkzeugbacke in Richtung der anderen Werkzeugbacke zu verschieben.

Von den beiden Werkzeugbacken besitzt zweckmässig zumindest eine eine ebene Werkstückanlagefläche, die in einer zur Verschieberichtung des längs der Tragschiene verschiebbaren Werkzeugbackens senkrechten Ebene liegt.

Die Betätigungsvorrichtung kann verschiedenartig ausgebildet sein. Sie kann kraftbetätigt, beispielsweise durch ein Druckmedium oder elektromechanisch betätigbar sein. In ihrer einfachsten Ausbildung ist die Betätigungsvorrichtung für den Handbetrieb ausgelegt, wobei es günstig ist, wenn an der Tragschiene ein sich von dieser in Querrichtung wegerstreckender Handgriff angeordnet und die durch die Betätigungsvorrichtung betätigbare Werkzeugbacke um eine Schwenkachse verschwenkbar angeordnet ist, die an der sich senkrecht zur Schwenkachse und parallel zur Schwenkebene der Werkzeugbacke erstreckenden Tragschiene vorgesehen ist. In diesem Falle kann die verschwenkbare Werkzeugbacke vorteilhaft mit zwei seitlichen Lagerschenkeln auf den aus der Tragschiene seitlich herausragenden Endstücken der Schwenkachse gelagert und Teil eines Hebelgriffes sein, welcher einen Kniehebel bildet, wobei dann ein zweiter Hebelgriff an der Tragschiene fest angerodnet sein kann. Eine langlebige Lagerung der verschwenkbaren Werkzeugbacke an der Tragschiene lässt sich hierbei in einfacher Weise dadurch erreichen, dass die Schwenkachse eine Lagerwelle bildet, die mit den Lagerschenkeln drehfest verbunden und in der Tragschiene verdrehbar gelagert ist.

Des weiteren kann die durch den Kniehebel zu erzeugende Verstellkraft durch Variieren des Verstellweges der verschwenkbaren Werkzeugbacke stufenlos verändert werden, wenn sich der Kniehebel mit seinem einen Hebelende an einem verstellbar und feststellbar angeordneten Widerlager abstützt.

Sofern Teile von Werkstücken verformt oder durch Drücken bearbeitet werden sollen, kann eine der beiden Werkzeugbacken eine Werkstückanlagefläche besitzen, die gegebenenfalls mit entsprechenden Kanten oder Stufen ausgestattet sein kann.

Des weiteren ist es möglich, mit Hilfe des erfindungsgemässen Werkzeuges Werkstücke zu lochen. Hierzu wird das Werkzeug vorteilhafterweise so ausgebildet, dass an der der Werkzeugbacke mit der ebenen Werkstückanlagefläche gegenüberliegenden Werkzeugbacke ein Lochstempel, insbesondere in Form einer im Querschnitt kreiszylindrischen Hülse, angeordnet ist, wobei die den Lochstempel tragende Werkzeugbacke so gestaltet sein kann, dass der Lochstempel von ihr abnehmbar ist, so dass mit dem gleichen Werkzeug wahlweise Werkstücke verformt, gedrückt oder ausgestanzt werden können.

Des weiteren können die beiden Werkzeugbakken an einander zugekehrten Flachseiten jeweils eine zylindrische Ausnehmung besitzen, die miteinander fluchten, wobei die eine Ausnehmung ein Einsteckloch zum Einstecken eines in ein Werkstück einzutreibenden Stiftes bilden kann. Diese zylindrischen Ausnehmungen können hierbei in auswechselbaren Backeneinsätzen vorgesehen sein, um den Anwendungsbereich des Werkzeuges zu erweitern. Eine weiter verbesserte Bauart des Werkzeuges sieht vor, eine Werkzeugbacke derart auszubilden, dass zusätzliche Werkzeugteile wie Lochstempel, Stifteinsätze oder auch Schneidklingen wahlweise an ihr anbringbar sind. Ist die Werkzeugbacke mit einer Schneidklinge ausgestattet, so ist es möglich, mit Hilfe des Werkzeuges beispielsweise Holzleisten, wie Bodenleisten auf Gehrung zu schneiden oder auszuklinken. Dabei ist es möglich, solche Leisten flachseitig oder hochkant zu schneiden. Das Werkzeug bildet somit auch für Maler und Tapezierer ein brauchbares Arbeitsmittel.

Um hierbei Gehrungs- und Trennschnitte unter den üblichen Winkeln durchführen zu können, enthält die ebene Werkstückanlagefläche der einen Werkzeugbacke Bohrungen, in welchen eine Werkstückanschlagleiste, vorzugsweise unter mehreren Winkeln zur Schneidebene, festlegbar ist.

Das Werkzeug kann ebensogut als Astschere verwendet werden, wobei es auch Baumäste relativ grossen Durchmessers sukzessive und mit relativ geringem Kraftaufwand zu durchtrennen gestattet. Ebenso kann das Werkzeug als Kabelschere für mehradrige isolierte Leitungen als Schlauchschere für Kunst- und Gummischläuche sowie als Schere für elastische Profile und Platten aus Gummi und Schaumstoff verwendet werden, wobei es bei entsprechender Länge der Tragschiene ohne weiteres möglich ist, beispielsweise Profile bzw. Gummiplatten von 80 bis 100 mm Dicke zu durchtrennen.

Bei der Verwendung des Werkzeuges zum Verformen und Drücken bildet dieses praktisch eine Kleinstpresse, mit deren Hilfe beispielsweise gebördelt, gebogen, abgekantet werden kann. Ebenso ist es möglich, mit ihrer Hilfe Hohlniete umzulegen, wie schon erwähnt Stifte einzupressen und ebenso verstiftete Teile zu entstiften.

Weitere Merkmale und Einzelheiten der Erfindung sind in der sich anschliessenden Beschreibung von in der Zeichnung gezeigten Ausführungsbeispielen erfindungsgemässer Werkzeuge und/oder in den Ansprüchen erläutert. In der Zeichnung zeigen:
Figur 1 eine teilweise aufgebrochene Seitenansicht eines als Schere ausgebildeten Werkzeuges
Figur 2 einen Schnitt entlang der Linie 2-2 der Figur 1 durch die Schere
Figur 3 einen Schnitt entlang der Linie 3-3 der Figur 1 durch die Schere
Figur 4 eine Vorderansicht einer an der einen Backe der Schere befestigbaren Anschlagleiste
Figur 5 eine Teilseitenansicht eines zweiten Ausführungsbeispieles eines Werkzeuges zum Lochen von Gegenständen
Figur 6 einen Schnitt entlang der Linie 6-6 der Fig. 5
Figur 7 in Seitenansicht das Vorderende der beiden Tragschenkel eines dritten Ausführungsbeispieles eines Werkzeuges, mit dessen Hilfe Werkstücke verstiftet werden können
Figur 8 einen Schnitt entlang der Linie 8-8 der Fig. 7
Fig. 9 eine Seitenansicht des vorderen Teils der Tragschenkel einer Konstruktionsvariante einer Schere gemäss Fig. 1
Fig. 10 eine Stirnansicht der Schere gemäss Fig. 9, in Pfeilrichtung A gesehen.

Das in Fig. 1 gezeigte, eine Schere bildende Werkzeug weist zwei in einer gemeinsamen Ebene angeordnete, Tragschenkel bildende Werkzeugkörper 10, 12 auf, welche vorstehend als Werkzeugbacken bezeichnet wurden und von denen der obere auf einer Tragschiene 14 verschiebbar und durch Verkanten festlegbar angeordnet ist. Hierzu besitzt derselbe ein Führungsstück 16, das von einer Führungsöffnung 18 zur Aufnahme der Führungsschiene 14 durchdrungen ist. Diese Führungsöffnung besitzt zueinander parallele schmale Führungsflächen 20, 22, die an den einander gegenüberliegenden Längskanten 24, 26 der Tragschiene anliegen. Die beiden Führungsflächen 20, 22 sind jeweils durch zwei Querkanten 28, 30 bzw. 32, 34 begrenzt, wobei die Querkante 30 der Führungsfläche 20 sowie die Querkante 32 der Führungsfläche 22 zum Festlegen des Tragschenkels 10 an der Tragschiene verkanten, sobald durch den Tragschenkel 12 über ein zwischen beiden Tragschenkel vorhandenes Werkstück, das durchtrennt werden soll, auf den Tragschenkel 10 ein Druck ausgeübt wird.

Wie aus Figur 1 ersichtlich ist, ist hierbei, in Längsrichtung der Tragschiene 14 gesehen, der Abstand a der einander gegenüberliegenden, die Verkantung des Tragschenkels 10 bewirkenden Querkanten 30, 32 kleiner als der Abstand b der anderen, die Führungsflächen 20, 22 der Führungsöffnung 18 begrenzenden Querkanten 28, 34. Dabei hat die auf der Seite des durch die Tragschenkel gebildeten Werkzeugmauls vorhandene verkantbare Querkante 30 vom benachbarten Tragschenkei 12 den grösseren Abstand. Der kleinere Abstand a der Querkanten 30, 32 gewährleistet die sichere Verkantung des Werkzeugkörpers 10.

36 bezeichnet ein am Führungsstück 18 angeformtes Ansatzstück zu dessen erleichterten Handhabung. Hierauf wird weiter unten noch näher eingegangen.

Der ebenfalls einen Tragschenkel bildende Werkzeugkörper 12 ist gemäss Figur 1 am Bereich des unteren Endes der Tragschiene 14 an dieser angelenkt. Der Werkzeugkörper ist hierbei durch ein Blechformteil gebildet, das zwei seitliche Lagerschenkel 38,40 besitzt, in welchen eine Lagerwelle 42 drehfest gehalten ist. Bei Verschwenken des Werkzeugkörpers 12 verdreht sich demgemäss die Lagerwelle 42 in einer Lagerbohrung der Tragschiene 14, wodurch eine widerstandsfähige Lagerung zustande gebracht ist, in dem vermieden ist, dass bei der Betätigung der Schere die in der Regel verhältnismässig dünnwandigen Lagerschenkel 38, 40 des Werkzeugkörpers 12 relativ zu einer feststehenden Schwenkachse verschwenkt werden und dadurch, aufgrund der geringen Wanddicke der Lagerschenkel und der bei hohen Arbeitsdrücken zwangsläufig entstehenden hohen Flächenpressung, die Lagerbohrungen ausgeweitet werden können.

Am unteren Ende der Tragschiene 14 ist ausserdem ein Handgriff 44 starr angeordnet, der sich senkrecht von der Tragschiene in der Ebene der Werkzeugkörper 10, 12 von dieser wegerstreckt. Auch dieser Handgriff ist durch ein Blechformteil gebildet, das im Querschnitt U-förmig ist, wobei dessen U -Schenkel 46, 48 von der Lagerwelle 42 durchdrungen sind. Die U-Schenkel sind mit der Tragschiene formschlüssig verpresst. Sie können darüber hinaus bereichsweise mit dieser verschweisstsein.

50 bezeichnet als Ganzes eine Verstellvorrichtung zum Verschwenken des Werkzeugkörpers 12. Diese ist durch ein manuell betätigbares Hebelgetriebe gebildet, das einen Hebelgriff 52 aufweist der Bestandteil eines Kniehebels ist, dessen Hebel mit 54 und 56 und dessen Kniegelenk mit 58 bezeichnet sind. Mit dem Hebelgriff 52 ist der Kniehebel zu handhaben. 60 bezeichnet einen an sich bekannten Auslösehebel, der bei 62 am Hebelgriff angelenkt ist und eine Auslösenocke 64 aufweist, um zum Lösen des Werkzeuges das Kniegelenk 58 aus einer Todpunktstellung herausdrücken zu können.

Der Hebelgriff 52 ist bei 66 am Werkzeugkörper 12 angelenkt. 68 bezeichnet eine Zugfeder, die zwischen den Anlenkpunkten 42, 66 des Werkzeugkörpers 12 und am Handgriff 44 bei 70 verankert ist. Diese Zugfeder versucht, den Werkzeugkörper 12 relativ zum Handgriff 44 ständig in einer Stellung zu halten, die notwendig ist, um ein zwischen den Werkzeugkörpern 10, 12 eingebrachtes Werkstück freizugeben.

Der einen Tragschenkel bildende Werkzeugkörper 12 trägt an seiner dem Werkzeugkörper 10 zugekehrten Seite eine ebene Werkstückauflageplatte 72, deren Werkstückauflagefläche sich in einer zur Tragschiene 14 senkrechten Ebene befindet. Nach hinten zu verbreitert sich diese Platte und an diesem verbreiterten Teil sind in deren Werkstückauflagefläche zwei Paare von Einstecklöchern 74, 76 vorgesehen, die in zueinander senkrechten Ebenen c-c und d-d liegen, die ihrerseits unter jeweils 45° zu der Ebene angeordnet sind, in welcher sich die Werkzeugkörper und der Handgriff befinden. In die paarweise vorgesehenen Einstecklöcher ist eine in Figur 4 gezeigte quaderförmige Anschlagleiste 78 mit entsprechenden Einsteckzapfen 80, 82 einsteckbar. Es lassen sich somit zu bearbeitende Werkstücke beispielsweise zum Gehrungsschneiden unter 45° zur Schnittebene e-e im Werkzeugkörper 12 festlegen.

Der Werkzeugkörper 10 weist an seinem freien Endstück eine dem Werkzeugkörper 12 zugerichtete Schneidkante 84 auf, die an eine Schneidklinge 86 angeformt ist, die ihrerseits, wie aus Figur 3 ersichtlich ist, zwischen zwei am Führungsstück 16 vorgesehenen Klemmbacken 88, 90 mittels einer Spannschraube 92 auswechselbar gehalten ist.

Die Schneidkante befindet sich in der Trennebene e-e, wobei ihr in der Werkstückauflageplatte 72 eine sich über deren Länge erstreckende schlitzförmige Aussparung 93 zugeordnet ist, um eine Berührung der Schneidkante 84 mit der Platte 72 zu vermeiden.

Der Werkzeugkörper 10 steht unter dem Einfluss eines Kraftspeichers, der versucht, diesen auf der Tragschiene 14 ständig in Richtung des Werkzeugkörpers 12 zu verschieben. Dieser Kraftspeicher ist beim vorliegenden Ausführungsbeispiel durch eine Zugfeder, vorzugsweise in Form eines Gummistranges 94, gebildet, der an einem, an der Vorderseite des Führungsstückes 16 vorgesehenen Stift 96 verankert und ungefähr parallel zur Tragschiene gemäss Figur 1 nach unten bis zu einem in den Lagerschenkeln 38,40 des Werkzeugkörpers 12 gehaltenen Umlenkstift 98 und von dort, durch die Lagerschenkel hindurch, gemäss Figur 1 schräg nach oben und hinten bis zu einem in den U-Schenkeln 46,48 des Handgriffes gehaltenen Verankerungsstift 100 geführt ist.

Die Funktion des als Schere ausgebildeten Werkzeuges ist folgende:
Es sei angenommen, dass beispielsweise ein mehradriges isoliertes Kabel durchtrennt werden soll. Hierzu ist der die Klinge tragende Werkzeugkörper 10 gegen die Wirkung der Zugkraft des Gummistranges 94 entlang der Tragschiene 14 gemäss Figur 1 nach oben zu verschieben und das Kabel auf die Werkstückauflageplatte 72 des Werkzeugkörpers 10 aufzulegen. Unter der Kraftwirkung des Gummistranges 94 wird der Werkzeugkörper 10 in Richtung Kabelmantel verschoben, bis die Schneidkante 84 an diesem anliegt. Danach kann das Abscheren beginnen, in dem der Hebelgriff 52 relativ zum Handgriff 44 verschwenkt und dadurch der Werkzeugkörper 12 in Richtung Werkzeugkörper 10, entsprechend der angegebenen Pfeilrichtung, verschwenkt wird. Dadurch wird auf den Werkzeugkörper 10 ein Druck ausgeübt, der dazu führt, dass dieser an der Tragschiene 14 verkantet und ein Widerlager bildet, so dass die Schneidkante 84 in den zu durchtrennenden Kabelmantel entsprechend dem Betrag, um den der Werkzeugkörper 12 verschwenkt wird, eindringt.

Ist dieser erste Teilschnitt ausgeführt, wird der Werkzeugkörper 12 wieder in die entgegengesetzte Richtung in seine Ausgangslage zurückgeschwenkt, wobei durch den Gummistrang 94 nunmehr der Werkzeugkörper 10 um den Betrag, um welchen die Werkstückauflageplatte 72 zurückgestellt wird, in Richtung Werkzeugkörper 12 nachgestellt wird. Dies bedeutet, dass die beiden Werkzeugkörper ihre Relativstellung zum Kabel beim Zurückschwenken des Werkzeugkörpers 12 in seine Ausgangslage unverändert beibehalten.

Sollte die durch den Gummistrang 94 zu initiierende Nachstellbewegung des Werkzeugkörpers 10 aufgrund dessen Verkantung an der Tragschiene gehemmt sein, so kann mit dem Daumen das Ansatzstück 36 des Werkzeugkörpers 10 leicht angehoben und dieser dadurch an der Tragschiene gelöst werden.

Beim wiederholten Betätigen der Verstellvorrichtung 50 wird dann erneut ein Teilschnitt in der beschriebenen Weise durchgeführt so dass auch Gegenstände relativ grossen Durchmessers sukzessive ohne allzu grossen Kraftaufwand durchtrennt werden können, indem nacheinander Schnitte gleicher Tiefe ausgeführt werden und sich hierbei die Schneidklinge 86 immer tiefer in das Werkstück einarbeitet.

Die Figuren 5 und 6 zeigen ein als Lochstanze dienendes Werkzeug zum Lochen elastischer Werkstoffe, wie Gummi oder Schaumstoffe, auch mit extremen Dicken. Hierzu ist der Werkzeugkörper 10 an seinem freien Ende mit einem in diesem vorzugsweise auswechselbar angeordneten, zylindrischen Lochstempel 108 ausgestattet, der in eine am Werkzeugkörper 12 vorgesehene zylindrische Hülse 107 einzutauchen vermag. Letztere ist in einer Aufnahmebohrung 112 des Werkzeugkörpers angeordnet. Figur 6 zeigt die Anordnung des Lochstempels 108 an einem Einsatzstück 114, das im Werkzeugkörper 10 auswechselbar angeordnet ist. Alternativ hierzu könnte auch lediglich ein Hohlstempel 107 am Werkzeugkörper 12 vorgesehen sein.

Die Figuren 7 und 8 zeigen ein Ausführungsbeispiel eines Werkzeuges, das zum Eintreiben von Zylinderstiften 116 in Bohrungen von Werkstücken 118 umgerüstet oder ausgelegt ist. In diesem Falle befindet sich im Werkzeugkörper 12 eine Stifteinsteckbohrung 120, deren Tiefe gering ist, während im Werkzeugkörper 10 fluchtend zu dieser Bohrung eine Stiftaufnahmebohrung 122 vorgesehen ist, die entsprechend tief ist.

Bei der Schere gemäss Figur 9 und 10 ist an beiden Werkzeugkörpern je eine Schneidklinge 130 bzw. 132 vorzugsweise auswechselbar derart befestigt, dass sich deren Schneidkanten 134 und 136 beim Schliessen der Schere unmittelbar aneinander vorbeibewegen. Die Schneidklinge 132 bzw. der Tragarm des Werkzeugkörpers 12 gemäss Figur 1 kann hierbei auch relativ weit nach unten gezogen sein, so dass die Schneidkante 136 bzw. die untere Werkstückauflagefläche so weit unter die Lagerung des betreffenden Werkzeugkörpers gelangt, dass beispielsweise kontinuierliche Trennschnitte in eine strichpunktiert angedeutete Blechplatine 106 eingebracht werden können.

Es ist klar, dass die Werkzeugkörper so ausgebildet sein können, dass die beschriebenen Arbeiten mit Hilfe des Werkzeuges wahlweise durchgeführt werden können.

Es ist ausserdem einleuchtend, dass die Anordnung eines Bearbeitungswerkzeuges u.U. besondere Vorteile bietet, wenn es an dem durch die Verstellvorrichtung betätigbaren Werkzeugkörper 12 vorgesehen ist.

Die Anordnung eines Bearbeitungswerkzeuges am Werkzeugkörper 10 bietet hingegen die Möglichkeit eines kurzfristig durchführbaren Werkzeugwechsels, in dem sich der Werkzeugkörper gegen einen mit einem anderen Bearbeitungswerkzeug bestückten Werkzeugkörper austauschen lässt.

## Patentansprüche

1. Werkzeug mit einer Tragschiene (14) und zwei zum Erfassen eines Werkstücks vorgesehenen Werkzeugbacken (10,12), die zusammen mit der Tragschiene (14) in einer gemeinsamen Ebene liegen und von denen eine erste Werkzeugbacke (10) mittels einer Führungsöffnung (18) längs der Tragschiene (14) verschiebbar und an letzterer durch Verkanten festlegbar ist, während die zweite Werkzeugbacke (12) mittels einer Betätigungsvorrichtung (50) im Wechsel auf die erste Werkzeugbacke (10) zu vor- und zurückbewegbar ist, dadurch gekennzeichnet, dass zum sukzessiven Bearbeiten von Werkstücken in aufeinanderfolgenden Arbeitsschritten mindestens eine der Werkzeugbacken (10, 12) mit einem Bearbeitungselement (84, 86) versehen ist und an der ersten Werkzeugbacke (10) angreifende, selbsttätige Nachstellmittel (94) zum Verschieben der ersten Werkzeugbacke (10) in Richtung auf die zweite Werkzeugbacke (12) beim Rückhub der letzteren vorgesehen sind.

2. Werkzeug nach Anspruch 1, dadurch gekennzeichnet, dass an der Tragschiene (14) ein sich von dieser in Querrichtung wegerstreckender Handgriff (44) angeordnet ist.

3. Werkzeug nach Anspruch 2, dadurch gekennzeichnet, dass der Handgriff (44) in der Ebene der Werkzeu^{g}backen (10, 12) angeordnet ist.

4. Werkzeug nach Anspruch 1 bis 3, dadurch gekennzeichnet, dass von den beiden Werkzeugbacken (10, 12) zumindest eine eine ebene Werkstückanfagefiache besitzt, die in einer zur Verschieberichtung des längs der Tragschiene (14) verschiebbaren Werkzeugbackens (10) senkrechten Ebene liegt.

5. Werkzeug nach einem der vorhergehenden Ansprüche, gekennzeichnet durch einen Kraftspeicher (94), der ständig versucht, die entlang der Tragschiene (14) verschiebbare Werkzeugbacke (10) in Richtung der anderen Werkzeugbacke (12) zu verschieben.

6. Werkzeug nach Anspruch 5, dadurch gekennzeichnet, dass der Kraftspeicher durch eine insbesondere als Gummistrang (94) ausgebildete Zugfeder gebildet ist.

7. Werkzeug nach Anspruch 6, dadurch gekennzeichnet, dass die Zugfeder (94) sich mit einem Teilstück im wesentlichen parallel zur Längsrichtung der Tragschiene (14) erstreckt und im Abstand hinter einem Umlenkpunkt (98) insbesondere am Handgriff (44) verankert ist, wobei der Umlenkpunkt (98) an einer Stelle vorgesehen ist, die sich bei aneinander anliegenden Werkzeugbacken (10, 12) im Abstand von der an der Tragschiene (14) verschiebbar angeordneten Werkzeugbacke (10) befindet.

8. Werkzeug nach einem der vorhergehenden Ansprüche dadurch gekennzeichnet, dass die Betätigungsvorrichtung (50) druckmediumbetätigt ist.

9. Werkzeug nach einem der vorhergehenden Ansprüche, dadurch gekennzeichnet, dass die durch die Betätigungsvorrichtung betätigbare Werkzeugbacke an der Tragschiene hin- und herverschiebbar angeordnet ist.

10. Werkzeug nach einem der vorhergehenden Ansprüche 1 bis 8, dadurch gekennzeichnet, dass die durch die Betätigungsvorrichtung (50) betätigbare Werkzeugbacke (12) um eine Schwenkachse (42) verschwenkbar angeordnet ist, die an der sich senkrecht zur Schwenkachse und parallel zur Schwenkebene der Werkzeugbacke erstrekkenden Tragschiene (14) vorgesehen ist.

11. Werkzeug nach Anspruch 10, dadurch gekennzeichnet, dass die verschwenkbare Werkzeugbacke (12) mit zwei seitlichen Lagerschenkeln (38, 40) auf den aus der Tragschiene (14) seitlich herausragenden Endstücken der Schwenkachse (42) gelagert und Teil eines Hebelgriffes (52) ist, welcher einen Kniehebel bildet, und dass ein zweiter Hebelgriff (44) an der Tragschiene (14) fest angeordnet ist.

12. Werkzeug nach Anspruch 11, dadurch gekennzeichnet, dass die Zugfeder (94) sich mit ihrem im wesentlichen parallel zur Tragschiene (14) erstreckenden Teilstück zwischen die Lagerschenkel (38, 40) der verschwenkbaren Werkzeugbacke (12) hineinerstreckt und zwischen diesen umgelenkt ist.

13. Werkzeug nach einem der vorhergehenden Ansprüche, dadurch gekennzeichnet, dass die entlang der Tragschiene (14) verschiebbare Werkzeugbacke (10) zu ihrer Handhabung ein Ansatzstück (36) aufweist, welches sich bezüglich der Tragschiene (14) in entgegengesetzter Richtung zu dem der Halterung eines Werkstükkes dienenden Teilstück dieser Werkzeugbacke erstreckt.

14. Werkzeug nach einem der vorhergehenden Ansprüche, dadurch gekennzeichnet, dass, in Führungsrichtung der verschiebbaren Werkzeugbacke (10) gesehen, der Abstand der an einander gegenüberliegenden Kanten (24, 26) der Tragschiene (14) verkantbaren Querkanten (30, 32) einer Führungsöffnung (18) der an der Tragschiene verkantbaren Werkzeugbacke (10) kleiner ist als derjenige der anderen, die Führungsöffnung (18) begrenzenden Querkanten (28, 34), wobei die auf Seiten des durch die Werkzeugbakken (10, 12) gebildeten Werkzeugmauls vorhandene verkantbare Querkante (30) von der benachbarten Werkzeugbacke (12) den grösseren Abstand hat.

15. Werkzeug nach einem der vorhergehenden Ansprüche 4 bis 14, dadurch gekennzeichnet, dass an der Werkzeugbacke (12) mit der ebenen Werkstückanlagefläche gegenüberliegenden Werkzeugbacke (10) ein Lochstempel (108), insbesondere in Form einer im Querschnitt kreiszylindrischen Hülse, angeordnet ist.

16. Werkzeug nach einem der vorhergehenden Ansprüche 1 bis 14, dadurch gekennzeichnet, dass die beiden Werkzeugbacken (10, 12) an einander zugekehrten Flachseiten jeweils eine zylindrische Ausnehmung (120, 122) aufweisen, die miteinander fluchten, wobei die eine Ausnehmung (120) ein Einsteckloch für einen in ein Werkstück (118) einzutreibenden Stift (116) bildet.

17. Werkzeug nach einem der vorhergehenden Ansprüche 1 bis 14, dadurch gekennzeichnet, dass mindestens die eine, insbesondere die an der Tragschiene (14) verschiebbar geführte Werkzeugbacke (10) eine Schneidkante (84) bildet.

18. Werkzeug nach Anspruch 17, dadurch gekennzeichnet, dass der Schneidkante (84) an der eine ebene Werkstückanlagefläche aufweisenden Werkzeugbacke (12) ein Einsatz aus verhältnismässig weichem Material oder eine Ausspraung (93) in der Werkstückanlagefläche zugeordnet ist.

19. Werkzeug nach Anspruch 18, dadurch gekennzeichnet, dass die ebene Werkstückanlagefläche Bohrungen (74, 76) enthält, in welchen eine Werkstückanschlagleiste (78), vorzugsweise unter mehreren Winkeln zur Schneidebene (e-e), festlegbar ist.

20. Werkzeug nach einem der vorhergehenden Ansprüche 16-18, dadurch gekennzeichnet, dass die Schneidkante (84) Teil einer Schneidklinge (86) ist, die an der Werkzeugbacke (10) auswechselbar angeordnet ist.

## Revendications

1. Outil comportant un rail de support (14) et deux mâchoires (10, 12) pour la préhension de pièces à usiner, qui sont situées dans un plan commun avec le rail de support (14) et dont une première mâchoires (10) est mobile le long du rail de support (14) grâce à une ouverture de guidage (18) et peut être immobilisée sur ce dernier par blocage, cependant que la deuxième mâchoire (12) est alternativement mobile vers l'avant ou l'arrière sur la première mâchoire (10) au moyen d'un dispositif de manoeuvre (50), caractérisé en ce que pour l'usinage successif de pièces à usiner par différentes opérations d'usinage consécutives l'une au moins des mâchoires d'outillage (10,12) est munie d'un élément d'usinage (84, 86) et des moyens de réglage (94) automatiques partant de la première mâchoire sont prévus pour le déplacement de la première mâchoire (10) vers la deuxième mâchoire (12) lors du recul de cette dernière.

2. Outil selon la revendication 1, caractérisé en ce qu'une poignée (44) est fixée sur le rail de support (14) et s'en éloigne perpendiculairement.

3. Outil selon la revendication 2, caractérisé en ce que la poignée (44) est montée dans le plan des mâchoires (10, 12).

4. Outil selon les revendications 1 à 3, caractérisé en ce que l'une au moins des deux mâchoires (10, 12) comporte une surface plane de support de pièces à usiner, qui est située dans un plan perpendiculaire à la direction de déplacement de la mâchoire (10) mobile le long du rail de support (14).

5. Outil selon l'une des revendications précédentes, caractérisé par un accumulateur d'énergie (94) qui tend constamment à repousser la mâchoire (10) mobile le long du rail de support (14) en direction de l'autre mâchoire (12).

6. Outil selon la revendication 5, caractérisé en ce que l'accumulateur d'énergie est formé par un ressort de traction conçu en particulier comme une corde en caoutchouc (94).

7. Outil selon la revendication 6, caractérisé en ce que, le ressort de traction (94) s'étend sur une partie dans l'ensemble parallèlement à la direction longitudinale du rail de support (14) et est fixé à une certaine distance en arrière d'un point de renvoi (98) en particulier sur la poignée (44), le point de renvoi (98) étant prévu à un endroit qui, lorsque les deux mâchoires (10, 12) reposent l'une sur l'autre, se trouve à une certaine distance de la mâchoire (10) mobile sur le rail de support (14).

8. Outil selon l'une des revendications précédentes, caractérisé en ce que le dispositif de manoeuvre (50) est commandé par agent de pression.

9. Outil selon l'une des revendications précédentes, caractérisé en ce que la mâchoire manœu- vrable par le dispositif de manoeuvre est monté mobile en va-et-vient sur le rail de support.

10. Outil selon l'une des revendications précédentes 1 à 8, caractérisé en ce que la mâchoire (12) manoeuvrable par le dispositif de manoeuvre (50) est montée pivotante autour d'un axe de pivotement (42) fixé sur le rail de support (14) qui est perpendiculaire à l'axe de pivotement et parallèle au plan de pivotement de la mâchoire.

11. Outil selon la revendication 10, caractérisé en ce que la mâchoire pivotante (12) comportant deux ailes d'appui latérales (38, 40) est supportée sur les extrémités de l'axe de rotation (42) qui sortent latéralement du rail de support (14) et fait partie d'une poignée levier (52) qui forme une genouillère et en ce qu'une deuxième poignée (44) est fixée de manière fixe sur le rail de support (14).

12. Outil selon la revendication 11, caractérisé en ce que le ressort de traction (94) s'étend par sa partie pratiquement paralléle au rail de support (14) entre les ailes d'appui (38,40) de la mâchoire rotative (12) et change de direction entre celle-ci.

13. Outil selon l'une des revendications précédentes, caractérisé en ce que la mâchoire (10) mobile le long du rail de support (14) comporte pour sa manoeuvre, une saillie (36) qui s'étend par rapport au rail de support (14) dans la direction opposée à la partie de cette mâchoire de serrage qui sert au maintien d'une pièce à usiner.

14. Outil selon l'une des revendications précédente, caractérisé en ce que, dans la direction du guidage de la mâchoire mobile (10), l'écartement entre les arêtes transversales (30, 32) blocable sur les bords (24, 26) opposés du rail de support (14) d'une ouverture de guidage (18) de la mâchoire (10) blocage sur le rail de support (14) est inférieur à celui des autres arêtes transversales (28, 34) limitant l'ouverture de guidage, l'arête de blocable (30) présente du côté du bec d'outil formé par les mâchoires (10, 12) étant la plus éloignée de la mâchoire (12) voisine.

15. Outil selon l'une des revendications précédentes 4 à 14, caractérisé en ce qu'un poinçon (108) présentant en particulier la forme d'une douille à section cylindrique est monté sur la mâchoire (10) opposée à la mâchoire (12) présentant une surface de support de pièces à usiner.

16. Outil selon l'une des revendications précédentes 1 à 14, caractérisé en ce que les deux mâchoires (10, 12) comportent sur des côtés plats se faisant face chacune un évidement cylindrique (120, 122) qui est aligné avec l'autre évidement, l'un des évidements (120) formant un trou d'introduction pour une goupille (116) à introduire dans une pièce à usiner (118).

17. Outil selon l'une des revendications précédentes 1 à 14, caractérisé en ce que l'une au moins des mâchoires plus particuliérement celle (10) qui est guidée de manière mobile sur le rail de support (14), forme un bord coupant (84).

18. Outil selon la revendication 17, caractérisé en ce qu'une garniture en matériau relativement souple ou un évidement (93) de la surface de support de pièce à usiner est ajouté au bord coupant (84) sur la mâchoire d'outillage (12) comportant une surface plane de support de pièces à usiner.

19. Outil selon la revendication 18, caractérisé en ce que la surface porte pièces à usiner, plane, comporte des alésages (74, 76) dans lesquels une butée de pièces à usiner (78) peut être fixée de préférence sous plusieurs angles par rapport au plan de coupe (e-e).

20. Outil selon l'une des revendications précédentes 16, à 18, caractérisé en ce que le bord cou- panₜ (84) fait partie d'une lame de coupe (86) qui est monté sur la mâchoire (10) de manière interchangeable.

## Claims

1. A tool comprising a support rail(14) and two tool jaws (10, 12) for engaging on a workpiece, said jaws being located with the support rail (14) in a common plane, the first tool jaw (10) being displaceable along the support rail (14) due to a guide opening (18) and securable in position on said support rail by canting to engage said rail with its opening's edges, whereas the second tool jaw (12) is movable alternatingly backwards and forward towards said first tool jaw (10) by means of an actuating device (50), characterized in that for successive working of workpieces in consecutive steps of operation at least one of the tool jaws (10, 12) is provided with a working element (84, 86) and self-acting adjusting means (94) engaging on the first tool jaw (10) are provided for displacing the first tool jaw (10) in the direction of the second tool jaw (12) during the backward motion of the latter.

2. Tool as defined in claim 1, characterized in that a handle (44) is arranged on the support rail (14) such that it extends in a transverse direction away from said rail.

3. Tool as defined in claim 2, characterized in that the handle (44) is disposed in the plane of the tool jaws (10, 12).

4. Tool as defined in claims 1 to 3, characterized in that at least one of the two tool jaws (10, 12) has a plane workpiece support surface lying in a plane disposed at right angles to the direction of movement of the tool jaw (10) displaceable along the support rail (14).

5. Tool as defined in any of the preceding claims, characterized by a force supply means (94) constantly attempting to move the tool jaw (10) displaceable along the support rail (14) in the direction of the other tool jaw (12).

6. Tool as defined in claim 5, characterized in that the force supply means is formed by a tension spring designed in particular as a rubber band (94).

7. Tool as defined in claim 6, characterized in that the tension spring (94) extends in part substantially parallel to the longitudinal direction of the support rail (14) and is anchored in particular to the handle (44) at a distance behind a point of deflection (98), said point of deflection (98) being positioned such that it is spaced from the tool jaw (10) displaceable on the support rail (14) when the tool jaws (10, 12) engage on one another.

8. Tool as defined in any of the preceding claims, characterized in that the acuating device (50) is actuated by pressure medium.

9. Tool as defined in any of the preceding claims, characterized in that the tool jaw actuatable by the actuating device is disposed for reciprocating movement on the support rail.

10. Tool as defined in any of the preceding claims 1 to 8, characterized in that the tool jaw (12) actuatable by the actuating device (50) is pivotable about a pivoting axis (42) provided on the support rail (14) extending at right angles to the pivoting axis and parallel to the pivoting plane of the tool jaw.

11. Tool as defined in claim 10, characterized in that the pivoting tool jaw (12) has two lateral bearing arms (38, 40) for mounting said tool jaw on the ends of the pivoting axis (42) projecting laterally from the support rail (14) and is part of a lever handle (52) which forms an elbow lever, and that a second lever handle (44) is rigidly mounted on the support rail(14).

12. Tool as defined in claim 11, characterized in that the part of the tension spring (94) extending substantially parallel to the support rail (14) runs between the bearing arms (38, 40) of the pivotable tool jaw (12) and is deflected therebetween.

13. Tool as defined in any of the preceding claims, characterized in that the toll jaw (10) displaceable along the support rail (14) is provided with an attachment (36) for its manipulation, said attachment extending, in relation to the support rail (14), in the opposite direction to the portion of this tool jaw serving to hold a workpiece.

14. Tool as defined in any of the preceding claims, characterized in that, when seen in the direction of guidance of the displaceable tool jaw (10), the distance between the transverse edges (30, 32) of a guide opening (18) in the tool jaw (10) cantable to engage on the support rail, said transverse edges being cantable to engage on opposite edges (24, 26) of the support rail (14), is smaller than the distance between the other transverse edges (28, 34) defining the guide opening (18), the cantable transverse edge (30) present, on the side of the tool mouth formed by the tool jaws (10, 12) being at a greater distance from the adjacent tool jaw (12).

15. Tool as defined in any of the preceding claims 4 to 14, characterized in that a punch (108), in particular in the form of a sleeve circular-cylindrical in cross section, is arranged on the tool jaw (10) lying opposite the tool jaw (12) having the plane workpiece support surface.

16. Tool as defined in any of the preceding claims 1 to 14, characterized in that the two tool jaws (10, 12) each have a cylindrical recess (120, 122) in their flat surfaces facing one another, said recesses being aligned with one another and one of said recesses (120) forming an insertion hole for a pin (116) to be driven into a workpiece (118).

17. Tool as defined in any of the preceding claims 1 to 14, characterized in that at least one tool jaw, in particular the tool jaw (10) guided for displacement on the support rail (14), forms a cutting edge (84).

18. Tool as defined in claim 17, characterized in that the tool jaw (12) having a plane workpiece support surface has an insert of a relatively soft material or a recess (93) in the workpiece support surface which is associated with the cutting edge (84).

19. Tool as defined in claim 18, characterized in that the plane workpiece support surface has bores (74, 76) in which a workpiece fence (78) is securable, preferably at a plurality of angles to the cutting plane (e-e).

20. Tool as defined in any of the preceding claims 16 to 18, characterized in that the cutting edge (84) is part of a cutting blade (86) which is arranged on the tool jaw (10) so as to be interchangeable.
